# EUROPÄISCHE PATENTSCHRIFT

(11) **EP 0 141 145 B1**
(45) Veröffentlichungstag und Bekanntmachung des Hinweises auf die Patenterteilung: **09.12.1987**
(21) Anmeldenummer: 84110482.1
(22) Anmeldetag: 04.09.1984
(51) Int. Cl.: E05D 3/06, E05F 1/12, B62D 25/12, E05D 7/10

(54) **Anlenkvorrichtung für ein klappbares Karosserieteil an einem Kfz., inbes. für einen Gepäckraumdeckel an einer PKW-Karosserie**
Articulated connection for a body post to a vehicle, especially for a boot lid of a passenger car
Dispositif d'articulation pour une partie de carrosserie d'un véhicule automobile, en particulier pour un capot de coffre à bagages d'une carrosserie de voiture de tourisme

(30) Priorität: 08.09.1983 DE 3332342
(43) Veröffentlichungstag der Anmeldung: 15.05.1985
(73) Patentinhaber: Bayerische Motoren Werke Aktiengesellschaft, 80788 München (DE)
(72) Erfinder: Steinberg, Klaus, D-8054 Mauern (DE); Manigold, Hans-Robert, D-8087 Türkenfeld (DE)
(74) Vertreter: Dexheimer, Rolf

## Beschreibung

Die Erfindung bezieht sich auf eine Anlenkvorrichtung der im Oberbegriff des Patentanspruchs 1 genannten und durch die DE-A-2839048 bekanntgewordenen Art.

Bei der bekannten Anlenkvorrichtung ist der am Scharnierarm vorgesehene Lagerzapfen in einem Führungsschlitz des U-förmig gestalteten Aufnahmeteils schwenk- und gleitbar gelagert, während der Stützarm einerseits am Scharnierarm nahe dessen Befestigungsstelle am Gepäckraumdeckel und andererseits am Aufnahmeteil in grösserem Abstand vom hinteren Ende des Führungsschlitzes und etwa auf dessen Höhe angelenkt ist. Hierdurch wird der Gepäckraumdeckel beim Schwenken in Öffnungsrichtung von der zugewandten Unterkante der Heckscheibe weg, also nach hinten, verlagert. Dies ist besonders dann erforderlich, wenn beispielsweise die Unterkante der Heckscheibe etwas unterhalb des vorderen Randes des Gepäckraumdeckels liegt, wodurch die Heckscheibe kompliziert zu montieren ist und ferner der Lack auf das sich an die Unterkante der Heckscheibe anschliessende Karosserieblech bei üblicherweise im Rohbau montiertem Gepäckraumdeckel nicht in optimaler Dicke aufgetragen werden kann; dadurch wird hauptsächlich die optische Wirkung des Lacks beeinträchtigt. Bei der bekannten Anlenkvorrichtung hat das Aufnahmeteil wegen der in grossem Abstand vom rückwärtigen Ende des Führungsschlitzes liegenden Anlenkung des Stützarms eine sehr grosse Längserstreckung und verläuft daher über einen relativ grossen Längsabschnitt der beiden seitlichen Ränder der Öffnung des Gepäckraums. Hierdurch wird die Zugänglichkeit zu diesem an seinen seitlichen vorderen Randbereichen vermindert. Da ferner bei der bekannten Anlenkvorrichtung alle Teile bei geöffnetem Gepäckraumdeckel freiliegen, wirkt sie dabei auch unschön. Schliesslich kann ein in seiner Breitenerstreckung gekrümmter Gepäckraumdeckel, dessen vorderer Rand etwas oberhalb der zugewandten Unterkante einer an ihren Seitenbereichen stark bombierten Heckscheibe liegt, bei Anlenkung mittels der bekannten Vorrichtung in etwas zurückgeschobenem und geöffnetem Zustand erwiesenermassen mit seinen seitlichen vorderen Kanten die Heckscheibe oder diese umgebende Karosserieteile berühren.

Aufgabe der Erfindung ist es daher, eine Anlenkvorrichtung gemäss dem Oberbegriff des Patentanspruchs 1 derart auszubilden, dass durch sie eine für jeden Anwendungsfall ausreichend grosse Längsverschiebbarkeit des klappbaren Karosserieteils - ohne dass dieses dabei mit einer angrenzenden Fensterscheibe oder Karosserieteilen in zurückgeschobenem und geöffnetem Zustand in Berührung gelangt - gewährleistet ist sowie die Zugänglichkeit zu dem vom klappbaren Karosserieteil überdeckten Raum nicht beeinträchtigt wird, wobei die Anlenkvorrichtung aber dennoch mit verhältnismässig geringem Fertigungsaufwand hergestellt und unkompliziert montiert werden soll.

Zur Lösung der Aufgabe sind die im kennzeichnenden Teil des Patentanspruchs 1 dargelegten Merkmale vorgesehen.

Durch die Anlenkung des Stützarms am Lagerzapfen und seine zweckmässigerweise abwärts gerichtete Erstreckung liegen die Gelenkteile unterhalb der Anlenkstelle des klappbaren Karosserieteils sowie des an dieses angrenzenden starren Karosserieteils, so dass die Zugänglichkeit zu dem von ersterem überdeckten Raum nicht beeinträchtigt wird und auch keine unschön wirkenden Anlenkteile im Sichtbereich liegen.

Bei Ausbildung der Ausnehmung als offener Führungsschlitz und herausnehmbarer Lagerung des Stützarms an seinem unteren Endabschnitt (Merkmale des Patentanspruchs 3) kann ein durch die erfindungsgemässe Anlenkvorrichtung schwenkbar gelagerter Gepäckraumdeckel bedarfsweise rasch und unkompliziert, nämlich durch blosses Niederschwenken einer Rastklinke, entfernt und dadurch im Gepäckraum sperrige Güter oder dergleichen transportiert werden. Dies ist auch für die Fahrzeugfertigung hinsichtlich der Automatisierung von Montageabläufen vorteilhaft, da bei nichtvorhandenem Gepäckraumdekkel das Reserverad problemlos durch einen Roboter von oben eingesetzt werden kann.

Da die Rastklinke (Merkmal des Patentanspruchs 5) mit einer Arretierzunge und einem Anlagefortsatz versehen ist, kann der Lagerzapfen in eine erste (übliche Schwenklage des Gepäckraumdeckels) und in eine zweite (zurückgeschobene Lage des Gepäckraumdeckels) Drehpunktlage verlagert werden. In letzterer kann die Heckscheibe - auch wenn diese eine starke Breitenkrümmung aufweist - ohne Behinderung und ohne eine Halteeinrichtung zum Offenhalten des Gepäckraumdeckels eingesetzt werden, während in der ersten Drehpunktlage, in die der Lagerzapfen nur gegen Federwirkung geschoben zu werden braucht, die Brustflanke der Arretierzunge federbelastet gegen den Lagerzapfen wirkt, wodurch dieser stets, d.h. ohne Toleranzeinstellung, spielfrei drehbar gelagert ist.

Weitere Ausgestaltungen der Erfindung sind in anderen Unteransprüchen gekennzeichnet.

Ein Ausführungsbeispiel der Erfindung ist in der Zeichnung dargestellt und wird im folgenden erläutert. Es zeigt:
Fig. 1 ein in ein Aufnahmeteil eingesetztes Scharnierelement;
Fig. 2 eine vergrösserte Einzelansicht des Aufnahmeteils, wobei sich der Lagerzapfen in einer ersten Drehlage befindet;
Fig. 3 einen Schnitt längs der Linie 111-111 in Fig. 2;
Fig. 4 eine Ansicht in Pfeilrichtung X von Fig. 2;
Fig. 5 eine Draufsicht eines Heckbereichs eines Personenkraftwagens, dessen Gepäckraumdeckel mittels der erfindungsgemässen Vorrichtung angelenkt ist.

Der in den Fig. 1 und 5 dargestellte Heckbereich eines Personenkraftwagens hat einen Gepäckraum 1, der von einem Gepäckraumdeckel 2 überdeckbar ist. Dieser ist an seinen beiden seitlichen vorderen Randbereichen mittels jeweils einer Anlenkvorrichtung 3 am Fahrzeugaufbau 4 schwenkbar gelagert. Der Gepäckraumdeckel 2 ist dabei im Bereich einer Heckscheibe 5 so angeordnet, dass in geschlossenem Zustand sein vorderer Rand 2' etwas oberhalb der zugewandten Unterkante 5' der Heckscheibe 5 liegt und dabei die Unterkante 5' überdeckt.

Die jeweils an einem seitlichen Randbereich des Gepäckraumdeckels 2 vorgsehene Anlenkvorrichtung 3 besteht aus jeweils einem am Fahrzeugaufbau 4 im Bereich der vorderen Ecken der Öffnung 1' des Gepäckraums 1 befestigten Aufnahmeteil 7 und jeweils einem Scharnierelement 8. Dieses setzt sich seinerseits jeweils aus einem gekröpften, an der Unterseite des Gepäckraumdeckels 2 sowie an dessen vorderem Rand befestigten Scharnierarm 9, einem winkelförmigen Stützarm 10 und einem Gasdruckzylinder 11 zusammen, wobei der Scharnierarm 9 und der Stützarm 10 über einen an ihren freien Endabschnitten vorgesehenen und von dessen Seitenwange 10' abstehenden Lagerzapfen 12 gelenkig miteinander verbunden sind. Im Mittelbereich der Längserstrekkung des freien Abschnitts 9' des Scharnierarms 9 ist der Gasdruckzylinder 11 angelenkt, dessen Kolbenstange 11' im Winkelbereich des Stützarms 10 schwenkbar gelagert ist, so dass das Scharnierelement 8 in einer Ebene liegt und umseitig geschlossen ist.

Das aus Blech bestehende Aufnahmeteil 7 (Fig. 2) hat eine etwa rechteckige Aussenform und ist derart am Fahrzeugaufbau 4 befestigt, dass seine Breitseiten lotrecht, also entsprechend der Fahrzeughochachse verlaufen. Am oberen Endbereich des Aufnahmeteils 7 ist ein von seiner Breitseite abstehender und zur Fahrzeugheckseite gerichteter Fortsatz 13 vorgesehen, in dem ein offener, in Fahrzeuglängsrichtung verlaufender Führungsschlitz 14 ausgebildet ist. Dieser hat eine Länge von ca. 40 mm und ist bogenförmig ausgebildet, wobei sein Kreisbogen um das Zentrum a einer unterhalb ihm liegenden Lagerausnehmung 15 verläuft. Bei am Steg 14' des Führungsschlitzes 14 anliegendem Lagerzapfen 12 nimmt dieser eine erste Drehpunktlage I ein, während die zweite Drehpunktlage II des Lagerzapfens 12 bei dessen Verlagerung längs des Führungsschlitzes 14 nahe von dessen Maulöffnung 14" liegt, welche der Fahrzeugheckseite zugekehrt ist. Wie in Fig. 2 ferner ersichtlich, ist die Lagerausnehmung 15 in einem am unteren Endbereich des Aufnahmeteils 7 vorgesehenen Vorsprung 16 angeordnet, der parallel zum Fortsatz 13 verläuft. Dabei liegt das Zentrum a der Lagerausnehmung 15 senkrecht unterhalb des Zentrums b der ersten Drehpunktlage I des Lagerzapfens 12. Die Lagerausnehmung 15 dient zur drehbaren Lagerung eines am unteren Endabschnitt des Stützarms 10 - der sich vom Lagerzapfen 12 nach unten erstreckt - vorgesehenen Lagerbolzens 17 und hat einen untenliegenden, halbkreisförmigen Abschnitt 15'. Diesem ist ein kreisförmiger Umfangsabschnitt 17' des Lagerbolzens 17 zugeordnet, während eine vom kreisförmigen Umfangsabschnitt 17' radial wegragende Fixierzunge 17" bei sich in Drehpunktlage I befindendem Lagerzapfen 12 nahe an der Oberkante der Lagerausnehmung 15 liegt (Fig. 4). Von der Lagerausnehmung 15 steht schliesslich ein Auflagefortsatz 16' ab.

In den Fig. 2 und 3 ist ersichtlich, dass am Fortsatz 13 des Aufnahmeteils 7 ein im Abstand zu seiner Ebene liegendes, abgewinkeltes Blechteil 13' angebracht ist, das mit dem Fortsatz 13 einen Hohlraum c umgibt. Dieser ist von einem den Fortsatz 13 und das Blechteil 13' verbindenden Lagerstift 18 durchsetzt, auf dem eine Rastklinke 20 schwenkbar gelagert ist. Der Lagerstift 18 ist ferner von einer neben dieser liegenden Schenkelfeder 21 umgeben, deren beide wegragenden Endabschnitte 21', 21" an einer Abwinkelung 22 der Rastklinke 20 vorbeigeführt sind und dabei mit der Abwinkelung 22 in Berührung stehen oder allenfalls in kleinem Abstand zu dieser liegen; schliesslich stützen sich die beiden Endabschnitte 21', 21" in Ruhelage der Rastklinke 20 mit Vorspannung an einem benachbart des Lagerstifts 18 angeordneten Anlagestift 23 ab, welcher unter Durchsetzung des Hohlraums c in den Fortsatz 13 und das Blechteil 13' eingesetzt ist. Die Rastklinke 20 ist mit einer obenliegenden Arretierzunge 24 und benachbart dieser mit einem Anlagefortsatz 25 versehen, wobei sich in federbelasteter Ruhelage der Rastklinke 20 die Brustflanke 24' der Arretierzunge 24 bis zum Mittelbereich des halbkreisförmigen Stegs 14' des Führungsschlitzes 14 erstreckt und sich an die Brustflanke 24' eine schräge, zum Anlagefortsatz 25 hin auslaufende Rükkenflanke 24" anschliesst. Schliesslich ist am Anlagefortsatz 25 ein abwärts ragender Handgriff 26 vorgesehen. Die Längserstreckung der Arretierzunge 24 und die Schräglage von deren Brustflanke 24' ist so bemessen, bzw. verläuft derart, dass in federbelasteter Ruhelage der Rastklinke 20 - also bei sich am Anlagestift 23 mit Vorspannung abstützenden Endabschnitten 21', 21" der Schenkelfeder 21 - der Lagerzapfen 12 in seiner ersten Drehpunktlage I gegen den Steg 14' des Führungsschlitzes 14 gehalten wird; dabei ist der Stützarm 10 mit dem Lagerzapfen 12 drehfest verbunden, während dieser seinerseits mit dem freien Abschnitt 9' des Scharnierarms 9 drehbar zusammenwirkt. Zum Verlagern des Lagerzapfens 12 in seine zweite Drehpunktlage 11 samt Stützarm 10 und Scharnierarm 9 (Fig. 2) wird die Rastklinke 20 gegen die Wirkung der Schenkelfeder 21 - wobei sich der obenliegende Endabschnitt 21' am Anlagestift 23 abstützt, während der untenliegende Endabschnitt 21 durch die Abwinkelung 22 abwärts geschwenkt wird - in Pfeilrichtung d so weit hochgeschwenkt, bis das freie Ende der Rükkenflanke 24" auf Höhe des unteren Bogenabschnitts des Führungsschlitzes 14 liegt und der Lagerzapfen 12 dadurch zur Maulöffnung 14" hin verlagert werden kann. Wenn dieser dabei nahe an der halbkreisförmigen Ausnehmung 25' des Anlagefortsatzes 25 liegt, wird die Rastklinke 20 losgelassen, wodurch sie durch die Wirkung der Schenkelfeder 21 in ihre Ruhelage zurückgeschwenkt wird (gegen Pfeilrichtung d) und der Anlagefortsatz 25 dabei die Maulöffnung 14" des Führungsschlitzes 14 verschliesst, wie in Fig. 2 dargestellt ist. Schliesslich liegt der Lagerzapfen 12 in seiner zweiten Drehpunktlage II an der halbkreisförmigen Ausnehmung 25' des Anlagefortsatzes 25 an, wie in Fig. 2 mit strichpunktierten Linien veranschaulicht ist. Zum vollständigen Entfernen bzw. Einführen des Lagerzapfens 12 samt Stützarm 10 und Scharnierarm 9 aus dem Führungsschlitz 14 bzw. an diesen - wie im folgenden erläutert wird - wird die Rastklinke 20 soweit in Pfeilrichtung e abwärts geschwenkt (wobei sich der untenliegende Endabschnitt 21" der Schenkelfeder 21 am Anlagestift 23 abstützt, während der obenliegende Endabschnitt 21" durch die Abwinkelung 22 hochgeschwenkt wird), bis das freie Ende des Anlagefortsatzes 25 auf Höhe des unteren Bogenabschnitts des Führungsschlitzes 14 liegt und dadurch dessen Maulöffnung 14" freigegeben ist. Durch die Wirkung der Schenkelfeder 21 wird die Rastklinke 20 schliesslich in Pfeilrichtung d in ihre Ruhelage zurückgeschwenkt.

Der Gepäckraumdeckel 2 wird bei an ihm angebrachten Scharnierelementen 8 wie folgt in die beiden fahrzeugaufbaufesten Aufnahmeteile 7 eingesetzt (Fig. 1).

Wie die mit jeweils drei Punkten und einem Strich dargestellte Montage-Schwenklage des Scharnierelements 8 zeigt, wird zunächst der am Stützarm 10 mittels des Bundes 17"' befestigte Lagerbolzen 17 auf den Auflagefortsatz 16' aufgesetzt und daraufhin soweit verschoben, bis sein kreisförmiger Umfangsabschnitt 17' vom halbkreisförmigen Abschnitt 15' der Lagerausnehmung 15 aufgenommen ist. Daraufhin wird die Rastklinke 20 in Pfeilrichtung e abwärts geschenkt, so dass die Maulöffnung 14" des Führungsschlitzes 14 freigegeben ist und der Lagerzapfen 12 in diesen eingeführt werden kann. Nach Hochschwenken der Rastklinke 20 in Pfeilrichtung d wird der Lagerzapfen 12 in der zweiten Drehpunktlage II (gewünschtenfalls natürlich auch anschliessend in der ersten Drehpunktlage I) angeordnet, wie die mit jeweils zwei Punkten und einem Strich gezeigte Schwenklage des Scharnierelements 8 zeigt; mit jeweils zwei Punkten und einem Strich ist dabei auch die entsprechende Schliessstellung und maximale Offenstellung des Gepäckraumdeckels 2 veranschaulicht. In Fig. 5 ist dessen Schliessstellung in der zweiten Drehpunktlage II des Lagerzapfens 12 ebenfalls mit jeweils zwei Punkten und einem Strich dargestellt. Bei sich in der zweiten Drehpunktlage II befindendem Lagerzapfen 12 ist der vordere Rand 2' des Gepäckraumdeckels 2 gegenüber der ersten Drehpunktlage I um das etwa 40 mm betragende Mass f (entsprechend Abstand f' in Fig. 1 und 5 - Länge des Führungsschlitzes 14) von der zugekehrten Unterkante 5' der Heckscheibe 5 zurückgesetzt. Hierdurch lässt sich die Heckscheibe 5 unkompliziert montieren, und es kann der Lack auf das sich an die Unterkante 5' der Heckscheibe 5 anschliessende, nicht dargestellte Karosserieblech vollständig aufgetragen werden.

Der Lagerzapfen 12 wird daraufhin dadurch in seine erste Drehpunktlage I verlagert, dass die Rastklinke 20 wie erläutert in Pfeilrichtung d hochgeschwenkt und sodann der Lagerzapfen 12 bis zum Steg 14' des Führungsschlitzes 14 geschoben wird. Dabei entspricht die erste Drehpunktlage I des Lagerzapfens 12-wobei der Gepäckraumdekkel 2 und das Scharnierelement 8 mit durchgezogenen Linien dargestellt ist - der Gebrauchslage des Gepäckraumdeckels 2. Da die Brustflanke 24' der Arretierzunge 24 schräg verläuft und sie durch Federwirkung am Lagerzapfen 12 anliegt, wird dieser stets, d.h. unabhängig von Fertigungstoleranzen, gegen den Steg 14' des Führungsschlitzes 14 gehalten. Beim Verschwenken des Gepäckraumdeckels 2 in die mit strichpunktierten Linien dargestellte Offenstellung beschreibt sein vorderer Rand 2' einen mit strichpunktierten Linien dargestellten Bogenabschnitt g. Dieser verläuft durch den erfindungsgemäss am Lagerzapfen 12 angeordneten und sich von diesem nach unten erstrekkenden Stützarm 10 - wobei der vordere Rand 2' des Gepäckraumdeckels 2 oberhalb der Unterkante 5' der Heckscheibe 5 liegt - stetig ansteigend, d.h. derart, dass die Heckscheibe 5 oder ein an diese angrenzendes Karosserieteil über den gesamten Schwenkbereich des Gepäckraumdeckels 2 nicht von diesem berührt und damit beschädigt werden kann. Wegen besserer Übersichtlichkeit ist der Gasdruckzylinder 11 in einer Schwenklage des Scharnierelements 8 weggelassen. Die Demontage der Scharnierelemente 8 erfolgt umgekehrt wie vorstehend geschildert.

## Patentansprüche

1. Anlenkvorrichtung für ein klappbares Karosserieteil an einem Kraftfahrzeug, insbesondere für einen Gepäckraumdeckel (2) an einer Personenkraftwagen-Karosserie, im wesentlichen bestehend aus wenigstens einem fahrzeugaufbaufesten Aufnahmeteil (7) mit einem in Fahrzeuglängsrichtung verlaufenden Führungsschlitz (14), in dem ein Lagerzapfen (12) eines am klappbaren Karosserieteil angebrachten Scharnierarms (9) drehbar gelagert und längs des Führungsschlitzes über einen am Scharnierarm angelenkten Stützarm (10) verlagerbar ist, der seinerseits am Fahrzeugaufbau (4) drehbar gelagert ist, dadurch gekennzeichnet, dass der Stützarm (10) am Lagerzapfen (12) oder im Bereich von diesem angelenkt ist und der am Fahrzeugaufbau (4) gelagerte Endabschnitt des Stützarms (10) etwa senkrecht unterhalb oder oberhalb des Zentrums (b) des Lagerzapfens (12) liegt.

2. Anlenkvorrichtung nach Anspruch 1, dadurch gekennzeichnet, dass der Stützarm (10) bei abwärts gerichteter Erstreckung an seinem oberen Endabschnitt über den Lagerzapfen (12) im Bereich des Scharnierarms (9) angelenkt und winkelförmig gestaltet ist, wobei der Lagerzapfen (12) über eine Seitenwange (10') des Stützarms hinausragt, während in dessen Winkelbereich ein Gasdruckzylinder (11) oder dergleichen angelenkt ist, der mit seinem gegenüberliegenden Endbereich am Scharnierarm (9) angreift, wodurch ein in einer Ebene liegendes, geschlossenes und aus aneinander angelenkten Teilen bestehendes Scharnierelement (8) gebildet ist.

3. Anlenkvorrichtung nach Anspruch 1, welche für einen Frontdeckel oder Gepäckraumdeckel (2) dient, der an seinen beiden seitlichen Randbereichen jeweils mit einem Aufnahmeteil (7) in Verbindung steht, dadurch gekennzeichnet, dass das aus Blech bestehende Aufnahmeteil (7) eine etwa rechteckige Aussenform hat und seine Breitseiten etwa lotrecht verlaufen, wobei am oberen Endbereich des Aufnahmeteils ein von der Breitseite abstehender Fortsatz (13) vorgesehen ist, der den Führungsschlitz (14) aufweist, dessen Maulöffnung (14") der Fahrzeugfront- oder Fahrzeugheckseite zugewandt ist, während sich am unteren Endbereich des Aufnahmeteils eine unterhalb des Führungsschlitzes liegende Lagerausnehmung (15) befindet, welche zur Aufnahme eines am unteren Endabschnitt des Stützarms (10) vorgesehenen Lagerbolzens (17) dient und in einem Vorsprung (16) angeordnet ist.

4. Anlenkvorrichtung nach Anspruch 3, dadurch gekennzeichnet, dass der Führungsschlitz (14) bogenförmig um das Zentrum (a) der Lagerausnehmung (15) verläuft und etwa 40 bis 50 mm lang ist, wobei deren Zentrum etwa senkrecht unterhalb des Zentrums (b) einer ersten Drehpunktlage (I) des Lagerzapfens (12) liegt.

5. Anlenkvorrichtung nach Anspruch 3, dadurch gekennzeichnet, dass am Fortsatz (13) des Aufnahmeteils (7) ein Lagerstift (18) mit einer schwenkbar gelagerten Rastklinke (20) vorgesehen ist, welche eine Arretierzunge (24) und benachbart dieser einen Anlagefortsatz (25) aufweist, die beide in federbelasteter Ruhelage der Rastklinke in den Führungsschlitz (14) ragen, wobei der Lagerzapfen (12) in seiner ersten Drehpunktlage (I) durch eine Brustflanke (24') der Arretierzunge gegen den Steg (14') des Führungsschlitzes gehalten wird, während der Lagerzapfen in seiner zweiten Drehpunktlage (11) an einer halbkreisförmigen Ausnehmung (25') des Anlagefortsatzes anliegt, der dabei die Maulöffnung (14") des Führungsschlitzes verschliesst.

6. Anlenkvorrichtung nach Anspruch 5, dadurch gekennzeichnet, dass am Fortsatz (13) des Aufnahmeteils (7) ein im Abstand zu einer Ebene liegendes, abgewinkeltes Blechteil (13') angebracht ist, das mit dem Fortsatz einen vom Lagerstift (18) durchsetzten Hohlraum (c) umgibt.

7. Anlenkvorrichtung nach Anspruch 5, dadurch gekennzeichnet, dass sich die Brustflanke (24') der Arretierzunge (24) in Ruhelage der Rastklinke (20) bis zum Mittelbereich des halbkreisförmig ausgebildeten Stegs (14') des Führungsschlitzes (14) erstreckt und sich an die Brustflanke eine schräge, zum Anlagefortsatz (25) hin auslaufende Rückenflanke (24") anschliesst, wobei der Anlagefortsatz mit einem abwärts ragenden Handgriff (26) versehen ist.

8. Anlenkvorrichtung nach Anspruch 6, dadurch gekennzeichnet, dass der Hohlraum (c) von einem benachbart des Lagerstifts (18) angeordneten Anlagestift (23) durchsetzt und der Lagerstift von einer neben der Rastklinke (20) liegenden Schenkelfeder (21) umgeben ist, deren beide Endabschnitte (21', 21") an einer Abwinkelung (22) der Rastklinke vorbeigeführt sind und an ihr dabei anliegen, wobei sich die Endabschnitte in Ruhelage der Rastklinke mit Vorspannung am Anlagestift abstützen.

## Claims

1. An articulated attachment device for a hingeable bodywork part on a motor vehicle, especially for a boot lid (2) on a passenger car bodywork, comprising essentially at least one mounting part (7), fast with the vehicle body, having a guide slot (14) extending in the longitudinal direction of the vehicle, in which slot a bearing journal (12) of a hinge arm (9) fitted on the hingeable bodywork part is rotatably mounted and is displaceable along the guide slot by means of a support arm (10) articulated to the hinge arm, which support arm in turn is mounted rotatably on the vehicle body (4), characterised in that the support arm (10) is articulated on the bearing journal (12) or in the region thereof, and the end section of the support arm (10), mounted on the vehicle body (4), lies somewhat perpendicularly below or above the centre (b) of the bearing journal (12).

2. An articulated attachment device according to claim 1, characterised in that the support arm (10), in the case where it extends in a downward direction, is articulated at its upper end section by way of the bearing journal (12) in the region of the hinge arm (9) and is of angular configuration, the bearing journal (12) protruding beyond a side member (10') of the support arm, while in its angle region a gas pressure cylinder (11) or the like is articulated which engages with its opposite end region an the hinge arm (9), whereby a hinge element (8) is formed which lies in one plane, is closed and comprises parts articulated to one another.

3. An articulated attachment device according to claim 1 serving for a bonnet or boot lid (2) which is connection at each of its two lateral marginal zones with a mounting part (7), characterised in that the mounting part (7) which is of sheet metal has a somewhat rectangular external form and has wide sides extending approximately vertically, and on the upper end region of the mounting part an extension (13) protruding from the wide side is provided which comprises the guide slot (14) the mouth opening (14") of which faces towards the front or rear of the vehicle, while at the lower end region of the mounting part there is situated a bearing aperture (15) lying below the guide slot to serve for the reception of a bearing bolt (17) provided at the lower end section of the support arm (10) and arranged in a projection (16).

4. An articulated attachment device according to claim 3, characterised in that the guide slot (14) has an arcuate course about the centre (a) of the bearing aperture (15) and is about 40 to 50 mm long, while its centre lies approximately perpendicularly beneath the centre (b) of a first pivot point position (I) of the bearing journal (12).

5. An articulated attachment device according to claim 3, characterised in that, on the extension (13) of the mounting part (7), a bearing pin (18) with a pivotably-mounted catch pawl (20) is provided which comprises an arresting tongue (24) and, adjacent thereto, an abutment extension (25), both of which extend, when the catch pawl is in the spring-loaded rest position, into the guide slot (14), the bearing journal (12) in its first pivot point position (I) being held by a front flank (24') of the arresting tongue against the web (14') of the guide slot, while the bearing journal, in its second pivot point position (II), rests on a semi-circular aperture (25') of the abutment extension, which then closes the mouth opening (14") of the guide slot.

6. An articulated attachment device according to claim 5, characterised in that, on the extension (13) of the mounting part (7), there is fitted an angled-off sheet metal part (13') lying with spacing from a plane, which sheet metal part, with the extension, surrounds a cavity (c) pierced by the bearing pin (18).

7. An articulated attachment device according to claim 5, characterised in that the front flank (24') of the arresting tongue (24), when the catch pawl (20) is in the rest position, extends as far as the middle region of the web (14') of semi-circular formation of the guide slot (14), and the front flank is adjoined by an oblique rear flank (24") running out towards the abutment extension (25), the abutment extension being provided with a downwardly-protruding handle (26).

8. An articulated attachment device according to claim 6, characterised in that the cavity (c) is penetrated by an abutment pin (23) arranged adjacent to the bearing pin (18), and the bearing pin is surrounded by a spring clip (21) lying beside the catch pawl (20), the two end sections (21', 21"), of which spring clip are conducted pas an angled portion (22) of the catch pawl and at the same time rest on the latter, while the end sections are supported with initial stress on the abutment pin when the catch pawl is in the rest position.

## Revendications

1. Equipement d'articulation pour une partie de carrosserie basculante sur un véhicule automobile, en particulier pour un capot de coffre à bagages (2) d'une carrosserie de voiture de tourisme, se composant essentiellement d'au moins une pièce de réception (7) fixée rigidement sur la structure du véhicule avec une fente de guidage (14) se développant dans le sens longitudinal du véhicule, dans laquelle un tourillon support (12) d'un bras charnière (9) adjoint à une partie de carrosserie basculante est guidé en rotation et décalable, le long de la fente de guidage, au moyen d'un bras support (10), articulé sur le bras charnière, lequel est fixé de son côté de manière tournante sur la structure du véhicule (4), caractérisé en ce que le bras support (10) est décalable sur le tourillon support (12), ou bien est articulé dans la zone de celui-ci et en ce que la section d'extrémité du bras support (10), fixée sur la structure du véhicule (4), est située à peu près verticalement au-dessous ou bien au-dessus de centre (b) du tourillon support (12).

2. Equipement d'articulation selon la revendication 1, caractérisé en ce que le bras support (10), lorsque son développement est orienté vers le bas, est articulé à sa section d'extrémité supérieure au moyen du tourillon support (12), dans la zone du bras charnière (9) et est de forme repliée, le tourillon support (12) émergeant à cette occasion, par une joue latérale (10') du bras support, alors qu'un cylindre à pression de gaz (11) ou similaire est articulé dans cette zone angulaire, lequel agit sur le bras charnière (9), avec sa zone finale qui lui fait face, de telle sorte qu'est formé un élément de charnière (8), situé dans un plan fermé et composé d'éléments articulés entre eux.

3. Equipement d'articulation selon la revendication 1, servant pour un capot frontal ou bien un capot de coffre à bagages (2), qui est relié à chacune de ses deux zones limitrophes latérales avec une pièce de réception (7), caractérisé en ce que la pièce de réception (7), exécutée en tôle, possède une forme extérieure à peu près rectangulaire et que ses côtés situés dans la largeur se développent de manière à peu près verticale, un prologement (13), faisant saillie du côté situé dans la largeur, étant à cette occasion prévu dans la zone d'extrémité supérieure de la pièce de réception, prolongement comprenant la fente de guidage (14), dont l'ouverture en mâchoire (14") est tournée vers le côté frontal du véhicule, ou bien vers le côté arrière du véhicule, alors qu'un évidemment support (15) est situé dans la zone d'extrémité inférieure de la pièce de prise, au-dessous de la fente de guidage qui sert à recevoir un boulon support (17), prévu dans la section d'extrémité inférieure du bras support (10), et est disposée dans une saillie (16).

4. Equipement d'articulation selon la revendication 3, caractérisé en ce que la fente de guidage (14) se développe de manière courbe autour du centre (a) de l'évidemment support (15) et est d'une longueur d'environ 40 à 50 mm, son centre se trouvant à cette occasion environ verticalement au-dessous du centre (b), lors de la première position (I) du centre de rotation du tourillon support (12).

5. Equipement d'articulation selon la revendication 3, caractérisé en ce qu'une goupille support (18), avec un cliquet à cran (20) guidé de manière basculante, est prévue sur le prolongement (13) de la pièce de réception (7). Le cliquet à cran possède une languette d'arrêt (24) et un prolongement d'appui (25) au voisinage de celle-ci, les deux émergeant dans la fente de guidage (14), lors de la position de repos du cliquet à cran, qui est soumis à l'action d'un ressort, le tourillon support (12) étant à cette occasion maintenu contre la nervure (14') de la fente de guidage, par un flanc (24') de la languette d'arrêt, ceci dans la première position du centre de rotation I), alors que le tourillon support s'appuie en sa deuxième position (II) du centre de rotation, sur un évidemment (25') en forme de demi-cercle du prolongement d'appui, qui obture à cette occasion l'ouverture en mâchoire (14") de la fente de guidage.

6. Equipement d'articulation selon la revendication 5, caractérisé en ce qu'il est adjoint au prolongement (13) de la pièce de réception (7) une pièce de tôle repliée (13'), située à distance d'un plan, qui entoure avec le prolongement un espace creux (c), traversé par la goupille support (18).

7. Equipement d'articulation selon la revendication 5, caractérisé en ce que le flanc (24') de la languette d'arrêt (24) s'étend en position de repos du cliquet à cran (20) jusqu'à la zone médiane de la nervure (14') de la fente de guidage (4), en forme de demi-cercle et se raccorde au flanc d'un flanc dorsal (24") se développant en biais par rapport au prolongement d'appui (25), le prolongement d'appui possédant à cette occasion une poignée (26) émergeant vers le bas.

8. Equipement d'articulation selon la revendication 6, caractérisé en ce que l'espace creux (c) est parcouru par une goupille d'appui (23) disposée au voisinage de la goupille support (18) et en ce que la goupille support est entourée d'un ressort à branches (21), situé à côté du cliquet à cran (20), dont les deux sections d'extémités (2L', 21") sont guidées sur un repli (22) du cliquet à cran et reposent sur lui à cette occasion, les sections d'extrémités s'appuyant sur la goupille d'appui, avec une précontrainte, ceci dans la position de repos du cliquet à cran.
